# EUROPÄISCHE PATENTSCHRIFT

(11) **EP 2 254 705 B1**
(45) Veröffentlichungstag und Bekanntmachung des Hinweises auf die Patenterteilung: **14.11.2012**
(21) Anmeldenummer: 09724219.2
(22) Anmeldetag: 16.01.2009
(51) Int. Cl.: B05B 12/12, B05C 11/10, B05C 5/02

(54) **VERFAHREN UND VORRICHTUNG ZUM AUTOMATISCHEN EINBRINGEN ODER AUFTRAGEN VON ZÄHFLÜSSIGEM MATERIAL**
METHOD AND DEVICE FOR AUTOMATICALLY INTRODUCING OR APPLYING VISCOUS MATERIAL
PROCÉDÉ ET DISPOSITIF POUR L INTRODUCTION OU L APPLICATION AUTOMATIQUE DE MATÉRIAU VISQUEUX

(30) Priorität: 27.03.2008 DE 102008015834
(43) Veröffentlichungstag der Anmeldung: 01.12.2010
(73) Patentinhaber: inos Automationssoftware GmbH, 70563 Stuttgart (DE)
(72) Erfinder: SCHMITZ, Heinz, 74909 Meckesheim (DE)
(74) Vertreter: Wörz, Volker Alfred
(86) Internationale Anmeldenummer: PCT/EP2009/000234
(87) Internationale Veröffentlichungsnummer: WO 2009/118072

(56) Entgegenhaltungen:
- EP-A- 1 712 294
- WO-A-2007/121953
- DE-A1- 10 257 567
- DE-A1-102004 021 573
- DE-U1-202006 008 005
- US-A- 6 165 562
- US-A1- 2002 132 038
- US-A1- 2003 234 272
- US-A1- 2005 242 205
- US-A1- 2005 244 569

## Beschreibung

Die vorliegende Erfindung betrifft ein Verfahren zum automatischen Einbringen oder Auftragen von zähflüssigem Material aus einem Dosierer in eine Nut, einen Spalt, einen Kanal oder eine Fuge bzw. entlang einer Kante oder eines Übergangs gemäß dem Oberbegriff des Anspruchs 1, sowie eine entsprechende Vorrichtung gemäß dem Oberbegriff des Anspruchs 12.

Verfahren und Vorrichtungen der gattungsgemäßen Art sind bspw. aus der DE 20 2006 008 005 U1 oder der US 6,165,562 A bekannt.

Derartige Verfahren werden beispielsweise in der Automobilindustrie eingesetzt, um Innenkanten im Bereich von überlappenden Blechen zu versiegeln, Schweißnähte zwischen zwei Blechen abzudichten oder Spalte und Nuten zu verfüllen. Eine sorgsame Ausführung dieser Arbeiten ist unter dem Gesichtspunkt eines möglichst effektiven und langlebigen Korrosionsschutzes von großer Bedeutung. Verfahren der genannten Art werden aber auch in anderen Bereichen eingesetzt, bspw. dem Fertighausbau, im Maschinenbau, etc. eingesetzt.

Das eingebrachte bzw. aufgetragene Material ist in einem pneumatisch oder hydraulisch, vorzugsweise elektrisch, betriebenen Dosierer enthalten der entlang des zu verfüllenden oder zu beschichtenden Spalts oder Übergangs bewegt wird. Vorzugsweise wird das Material im Dosierer erwärmt, damit es besser fließfähig ist, und erkaltet dann in dem Spalt oder am Übergang. Das einzubringende bzw. aufzutragende Material ist bspw. ein Klebstoff, ein Korrosionsschutz, eine Versiegelung, ein Dichtmaterial, Schaum oder ähnliches.

Fördervolumen und Vorschubgeschwindigkeit des Dosierers sind dabei vorgegeben. Die vorgegebenen Werte für Fördervolumen und Vorschubgeschwindigkeit beruhen auf Erfahrungswerten und Standardwerten für die Abmessungen des zu verfüllenden Spalts bzw. des zu beschichtenden Übergangs. Erfahrungsgemäß können diese Standardwerte in der Praxis jedoch nicht eingehalten werden. Um ein vollständiges Verfüllen bzw. Beschichten des Spalts bzw. des Übergangs sicherzustellen, selbst wenn die Abmessungen des Spalts bzw. des Übergangs über den Standardwerten liegen, sind Vorschubgeschwindigkeit und Fördervolumen sehr hoch vorgegeben. Das macht eine zeit- und arbeitsintensive manuelle oder automatische Nachbearbeitung des eingebrachten bzw. aufgetragenen Materials erforderlich, um überschüssiges Material zu entfernen (sog. Mehrmengenausgleich). Alternativ können Vorschubgeschwindigkeit und Fördervolumen aber auch entsprechend den Werten der Standardabmessungen des Spalts bzw. des Übergangs vorgegebenen sein, wodurch dann allerdings ebenfalls eine automatische oder manuelle Nachbearbeitung erforderlich wird (sog. Mindermengenausgleich). Die Nachbearbeitung kann aus ästhetischen oder aus anderen Gründen (z.B. technischen, physikalischen oder chemischen Gründen) erforderlich sein.

Der vorliegenden Erfindung liegt die Aufgabe zugrunde, das Einbringen oder Auftragen von zähflüssigem Material aus einem Dosierer in eine Nut, einen Spalt, einen Kanal oder eine Fuge bzw. entlang einer Kante oder eines Übergangs dahingehend auszugestalten und weiterzubilden, dass die zeit- und arbeitsintensive Nachbearbeitung des verfüllten bzw. beschichteten Materials im Bereich des Spalts oder Übergangs entfallen kann.

Zur Lösung dieser Aufgabe wird ausgehend von dem Verfahren der eingangs genannten Art vorgeschlagen, dass das eingebrachte bzw. aufgetragene Materialvolumen gemessen wird und das Fördervolumen oder die vorschubgeschwindigkeit des Dosierers in Abhängigkeit von dem Messwert gesteuert oder geregelt wird. Ausgehend von der Vorrichtung der eingangs genannten Art wird zur Lösung der Aufgabe vorgeschlagen, dass die Vorrichtung Mittel zum Messen des eingebrachten bzw. aufgetragenen Materialvolumens und Mittel zum Steuern bzw. Regeln des Fördervolumens oder der Vorschubgeschwindigkeit des Dosierers in Abhängigkeit von dem Messwert aufweist.

Mit der vorliegenden Erfindung wird die benötigte Materialmenge zum Verfüllen einer Nut, eines Spalts, eines Kanals oder einer Fuge bzw. zum Beschichten einer Kante, eines Übergangs oder einer Naht vor dem Einbringen bzw. Auftragen des Materials und anhand des konkret zu verfüllenden bzw. zu beschichtenden Werkstücks berechnet. Die berechnete Materialmenge kann so eingebracht bzw. aufgebracht werden, dass keine Minder- oder Mehrmengen auftreten. Durch das vorgeschlagene Verfahren werden Schwankungen in den Abmessungen der Nuten, Spalte, Kanäle, Fugen, Kanten, Übergänge oder Nähte des zu verfüllenden bzw. zu beschichtenden Teils des Werkstücks kompensiert. Eine zeit- und arbeitsintensive Nachbearbeitung des ein- bzw. aufgebrachten Materials kann somit entfallen.

Zum Vermessen der Nuten, Spalte, Kanäle, Fugen, Kanten, Übergänge oder Nähte des zu verfüllenden bzw. zu beschichtenden Werkstücks werden vorzugsweise mehrere Sensoren eingesetzt. Diese können zusammen mit dem Dosierer an einem Roboterarm befestigt sein und von dem Roboter entlang des zu verfugenden bzw. zu beschichtenden Teils des Werkstücks geführt werden.

Ferner wird das eingebrachte bzw. aufgetragene Materialvolumen gemessen, und wird das Fördervolumen oder die vorschubgeschwindigkeit des Dosierers in Abhängigkeit von dem Messwert gesteuert oder geregelt. Die Messung des eingebrachten bzw. aufgetragenen Materialvolumens kann für eine Korrektur der Ansteuerung des Dosierers (Vorschubgeschwindigkeit und/oder Fördervolumen) herangezogen werden. Einerseits wird dann also das Volumen bzw. die Fläche des Teils des Werkstücks gemessen, in das das Material eingebracht bzw. auf das das Material aufgetragen werden soll. Zusätzlich wird dann geprüft, ob die Ansteuerung des Dosierers den erwünschten Erfolg hatte, das heißt ob die gewünschte Materialmenge tatsächlich eingebracht bzw. aufgetragen worden ist. Falls nein, wird die Ansteuerung des Doseriers entsprechend korrigiert. Die Korrektur wirkt sich dann auf die nachfolgende Ansteuerung des Dosierers aus. Alternativ kann die Messung auch Teil einer Regelung des Dosierers sein. Dabei kann die eingebrachte bzw. aufgetragene Materialmenge ständig ermittelt werden. Je nach dem ob die Nut, der Spalt, der Kanal, die Fuge, die Kante, die Naht oder der Übergang ausreichend mit Material gefüllt bzw. beschichtet ist oder nicht, wird der Vorschub des Dosierers erhöht oder verringert bzw. das Fördervolumen des Dosierers verringert oder erhöht. Dadurch kann die richtige Verfüllung bzw. Beschichtung des Werkstücks geregelt werden.

Gemäß einer vorteilhaften Weiterbildung der Erfindung wird vorgeschlagen, dass die Nut, der Spalt, der Kanal, die Fuge, die Kante oder der Übergang mittels Lasertriangulationssensoren, Stereokameras oder Laserlaufzeitsensoren vermessen wird. Selbstverständlich können auch beliebig andere geeignete Sensoren zum Vermessen des zu verfüllenden bzw. zu beschichtenden Teils des Werkstücks eingesetzt werden. Die vorgeschlagenen Verfahren sind jedoch besonders gut zum Vermessen von Nuten, Spalten, Kanälen, Fugen, Kanten, Übergängen und Nähten geeignet. Insbesondere bieten sie die für die Messung erforderliche Genauigkeit und Zuverlässigkeit, um Minder- bzw. Mehrmengen des verfugenden bzw. beschichtenden Materials zu verhindern.

Gemäß einer bevorzugten Ausführungsform der Erfindung wird vorgeschlagen, dass während eines ersten Abfahrens der Nut, des Spalts, des Kanals, der Fuge, der Kante oder des Übergangs die Nut, der Spalt, der Kanal, die Fuge, die Kante oder der Übergang vermessen wird, und während eines nachfolgenden Abfahrens der Nut, des Spalts, des Kanals, der Fuge, der Kante oder des Übergangs das ermittelte Materialvolumen eingebracht oder aufgetragen wird. Bei dieser Ausführungsform werden in einem ersten Durchlauf die Sensoren entlang des zu verfüllenden bzw. zu beschichtenden Teils des Werkstücks bewegt. Dabei wird der zu verfüllende bzw. zu beschichtende Teil des Werkstücks vermessen und die Messwerte werden abgespeichert. In einem anschließenden Durchlauf erfolgt dann das eigentliche Verfugen bzw. Beschichten des Werkstücks. Dabei werden die Vorschubgeschwindigkeit und das Fördervolumen des Dosierers in Abhängigkeit von den abgespeicherten Messwerten angesteuert bzw. geregelt. Bei dieser Ausführungsform muss nicht zwangsläufig jedes zu verfugende bzw. zu beschichtende Werkstück vermessen werden. Vielmehr kann der erste Durchlauf zum Vermessen des zu verfugenden bzw. zu beschichtenden Werkstücks auf Stichproben zu bestimmten Zeitpunkten beschränkt werden. Bei dieser Ausführungsform können die Sensoren an dem gleichen Roboterarm angebracht sein wie der Dosierer (in diesem Fall würde der gleiche Roboterarm zweimal entlang des zu verfugenden bzw. zu beschichtenden Teils des Werkstücks verfahren werden) oder aber an einem separaten Roboterarm (in diesem Fall würden beide Roboterarme nacheinander entlang des zu verfugenden bzw. zu beschichtenden

Teils des Werkstücks verfahren werden).

Gemäß einer besonders bevorzugten Ausführungsform der Erfindung wird vorgeschlagen, dass während des gleichen Abfahrens der Nut, des Spalts, des Kanals, der Fuge, der Kante oder des Übergangs die Nut, der Spalt, der Kanal, die Fuge, die Kante oder der Übergang vermessen wird und das ermittelte Materialvolumen eingebracht oder aufgetragen wird. Bei dieser Ausführungsform sind die Sensoren an dem gleichen Roboterarm angebracht wie der Dosierer. Der Roboterarm muss nur einmal entlang des zu verfugenden bzw. zu beschichtenden Teils des Werkstücks verfahren werden. Dabei ist das Erfassungsfeld der Sensoren in Bewegungsrichtung des Roboterarms vor dem Arbeitspunkt des Dosierers angeordnet. Insbesondere sind die Sensoren in Bewegungsrichtung des Roboterarms vor dem Dosierer angeordnet. Das Vermessen der zu verfüllenden Nuten, Spalten, Kanäle oder Fugen bzw. der zu beschichtenden Kanten, Übergänge oder Nähte und die Berechnung des erforderlichen Materialvolumens erfolgt vorzugsweise in Echtzeit. Das bedeutet, dass Messung und Berechnung und Einbringen bzw. Auftragen des Materials in dem gleichen Durchlauf erfolgt und sich durch die Messung und Berechnung keine Verzögerung des Einbringens bzw. Auftragens des Materials ergibt.

Nach dem Verfüllen bzw. Beschichten soll das verfüllte bzw. beschichtete Teil des Werkstücks eine bestimmte Materialmenge bzw. ein bestimmtes Materialvolumen aufweisen. Häufig ist das Material in dem Dosierer erwärmt und erkaltet nach dem Einbringen bzw. Auftragen. Beim Erkalten des Materials kann es zu einer Volumenänderung des Materials kommen. Um trotz dieser Volumenänderung während des Erkaltens sicherzustellen, dass die vorgegebene Materialmenge bzw. das vorgegebene Materialvolumen in das Werkstück eingebracht bzw. auf das Werkstück aufgetragen ist, wird gemäß einer bevorzugten Ausführungsform der Erfindung vorgeschlagen, dass das benötigte Materialvolumen unter Berücksichtigung einer Volumenveränderung, insbesondere einer Volumenverringerung, durch Temperaturänderung, insbesondere durch Temperaturverringerung, nach dem Einbringen oder Auftragen des Materials derart ermittelt wird, dass das eingebrachte bzw. aufgetragene Materialvolumen einem vorgebbaren Sollwert entspricht. Dabei wird die Volumenänderung während einer Temperaturänderung des Materials, insbesondere während einem Erkalten des Materials, bei der Berechnung des erforderlichen Materialvolumens berücksichtigt.

Zur Messung des eingebrachten bzw. aufgetragenen Materialvolumens können beliebige Sensoren verwendet werden. Vorzugsweise wird das eingebrachte bzw. aufgetragene Materialvolumen jedoch mittels Lasertriangulationssensoren, Stereokameras oder Laserlaufzeitsensoren gemessen. Diese erlauben eine schnelle und zuverlässige Messung des Materialvolumens.

Um die Steuerung bzw. Regelung des Dosierers zu beschleunigen, wird vorgeschlagen, dass der Dosierer zunächst mit einer vorgegebenen Vorschubgeschwindigkeit und mit einem vorgegebenen Fördervolumen betrieben wird und dass durch das erfindungsgemäße Verfahren Korrekturwerte für die Vorschubgeschwindigkeit und/oder das Fördervolumen ermittelt und bei der Ansteuerung bzw. Regelung des Dosierers berücksichtigt werden. Die vorgegebenen Werte für Fördervolumen und Vorschubgeschwindigkeit beruhen auf Erfahrungswerten und Standardwerten für die Abmessungen des zu verfüllenden Spalts bzw. des zu beschichtenden Übergangs. Erfahrungsgemäß können diese Standardwerte in der Praxis jedoch nicht eingehalten werden. Mit Hilfe des erfindungsgemäßen Verfahrens können Abweichungen von den Erfahrungswerten und Standardwerten berücksichtigt werden. Dabei werden mittels der vorgeschlagenen Weiterbildung nicht die vollständigen Ansteuerwerte für den Dosierer (Fördervolumen und Vorschubgeschwindigkeit), sondern lediglich Differenzwerte zu den vorgegebenen Ansteuerwerten ermittelt und berücksichtigt. Dadurch kann die Steuerung bzw. Regelung beschleunigt werden. Zudem werden große Sprünge in der Ansteuerung vermieden und wird das Regelverhalten stabilisiert.

Gemäß einer anderen vorteilhaften Weiterbildung der Erfindung wird vorgeschlagen, dass mittels Sensoren ein Verlauf der Nut, des Spalts, des Kanals, der Fuge, der Kante, der Naht oder des Übergangs erfasst und die Bewegung einer Düse des Dosierers entlang des erfassten Verlaufs mit der ermittelten Vorschubgeschwindigkeit gesteuert oder geregelt wird. Vorzugsweise wird die Nut, der Spalt, der Kanal, die Fuge, die Kante, die Naht oder der Übergang mittels Sensoren automatisch vermessen, wobei mittels der Sensoren gleichzeitig auch der Verlauf der Nut, des Spalts, des Kanals, der Fuge, der Kante oder des Übergangs erfasst wird. Dabei dienen die Sensoren also sowohl zum Vermessen des Teils des Werkstücks, in bzw. auf das das Material aufgebracht werden soll, als auch zur Ermittlung der Verfahrbahn, entlang der der Dosierer während des Einbringens bzw. Auftragens des Materials auf das Werkstück bewegt wird. Das Erfassen der Verfahrbahn kann während eines gesonderten Durchlaufs vor dem eigentlichen Einbringen bzw. Auftragen des Materials, zum Beispiel gleichzeitig in einem Durchlauf zum Vermessen der Nut, des Spalts, des Kanals, der Fuge, der Kante oder des Übergangs, oder aber gleichzeitig mit dem Einbringen bzw. Auftragen des Materials auf das Werkstück in einem einzigen Durchlauf ausgeführt werden.

Das erfindungsgemäße Verfahren kann besonders vorteilhaft in der Fertigung von Kraftfahrzeugen eingesetzt werden. Insbesondere wird vorgeschlagen, dass das Verfahren in der Fertigung von Kraftfahrzeugen zur Versiegelung, Nahtabdichtung oder Schaumverfüllung eingesetzt wird. Selbstverständlich kann das Verfahren auch in anderen Bereichen eingesetzt werden, bspw. im Fertighausbau, im Maschinenbau etc.

Besondere Merkmale und Vorteile der Erfindung werden nachfolgend unter Bezugnahme auf die Figuren anhand von bevorzugten Ausführungsbeispielen näher erläutert. Es zeigen:
- Figur 1: ein schematisches Ablaufdiagramm des erfindungsgemäßen Verfahrens gemäß einer bevorzugten Ausführungsform,
- Figur 2: ein Struktogramm zur Veranschaulichung des erfindungsgemäßen Verfahrens gemäß einer ersten bevorzugten Ausführungsform,
- Figur 3: ein Struktogramm zur Veranschaulichung des erfindungsgemäßen Verfahrens gemäß einer zweiten bevorzugten Ausführungsform,
- Figur 4: eine Nut, die teilweise mit Material verfüllt ist,
- Figur 5: einen Übergang, der teilweise mit Material beschichtet ist,
- Figur 6: eine Schweißnaht, die teilweise mit Material beschichtet ist,
- Figur 7: eine Vorrichtung zur Realisierung des erfindungsgemäßen Verfahrens gemäß der ersten Ausführungsform aus Figur 2,
- Figur 8: eine Vorrichtung zur Realisierung des erfindungsgemäßen Verfahrens gemäß der zweiten Ausführungsform aus Figur 3, und
- Figur 9: eine aus dem Stand der Technik bekannte Vorrichtung zum automatischen Einbringen oder Auftragen von zähflüssigem Material aus einem Dosierer in eine Nut, einen Spalt, einen Kanal oder eine Fuge bzw. entlang einer Kante oder eines Übergangs.

Die vorliegende Erfindung betrifft ein Verfahren zum automatischen Einbringen oder Auftragen von zähflüssigem Material aus einem Dosierer in einen Spalt bzw. entlang einer Naht. Die Begriff "Spalt" und "Naht" werden nachfolgend stellvertretend für jegliche Art von Nut, Spalt, Kanal, Fuge, Kante, Naht oder Übergang verwendet. Das zähflüssige Material ist bspw. ein Klebstoff, ein Korrosionsinhibitor (z.B. Unterbodenschutz, Hohlraumversiegelung), ein Isolationsschaum oder ähnliches. Das Verfahren wird vorzugsweise im Bereich der Fertigung von Kraftfahrzeugen eingesetzt. Selbstverständlich kann es aber auch in beliebigen anderen Bereichen eingesetzt werden, bspw. im Maschinenbau oder in der Fertigung von Fertighäusern, etc.

Eine aus dem Stand der Technik bekannte Vorrichtung zur Realisierung des Verfahrens ist in Figur 9 dargestellt und in ihrer Gesamtheit mit dem Bezugszeichen 1 bezeichnet. Die Vorrichtung 1 umfasst einen Dosierer 2, in dem das zu verfüllende bzw. aufzutragende Material 3 vorgehalten wird. Der Dosierer 2 umfasst einen Vorratsbehälter 4 mit einer Öffnung und eine Düse 5, die über einen Schlauch 6 an der Öffnung des Behälters 4 angeschlossen ist. Mittels einer elektrisch, hydraulisch, pneumatisch oder auf andere Weise angetriebenen Druckerzeugungseinheit 7 wird das Material 3 in den Schlauch 6 und die Düse 5 gefördert. Durch Variation des Drucks p kann das Fördervolumen V des Dosierers 2 variiert werden.

Der Dosierer 2 bzw. die Düse 5 wird mittels eines Industrieroboters 8 oder auf beliebig andere Weise mit einer Vorschubgeschwindigkeit v entlang des zu verfüllenden bzw. zu beschichtenden Spalts 9 oder Übergangs eines Werkstücks 10 bewegt. Die Düse 5 ist an einem Roboterarm befestigt. In Figur 9 ist zu erkennen, dass der Teil des Spalts 9 oder Übergangs in Vorschubrichtung gesehen hinter der Düse 5 bereits mit Material 3' gefüllt bzw. beschichtet ist. Zur Steuerung und/oder Regelung des Roboters 8 ist eine Robotersteuerung 11 vorgesehen, die bspw. eine Speicherprogrammierbare Steuerung (SPS) umfasst. Diese sendet über eine Steuerleitung 12 Steuerbefehle an den Roboter 8 und kann über die Leitung 12 Rückmeldungssignale von dem Roboter 8 empfangen. Je größer das Fördervolumen V bzw. je langsamer die Vorschubgeschwindigkeit v ist, desto mehr Material 3' wird in den Spalt 9 bzw. auf den Übergang pro zurückgelegtem Weg entlang des Spalts 9 oder Übergangs eingebracht bzw. aufgebracht.

Beim Stand der Technik sind Fördervolumen V und Vorschubgeschwindigkeit v des Dosierers 2 vorgegeben. Die vorgegebenen Werte beruhen auf Erfahrungswerten und Standardwerten für die Abmessungen des zu verfüllenden Spalts 9 bzw. des zu beschichtenden Übergangs. Erfahrungsgemäß können diese Standardwerte in der Praxis jedoch nicht eingehalten werden. Insbesondere die Abmessungen des Spalts 9 können aufgrund von Fertigungstoleranzen Schwankungen unterworfen sein. Beim Stand der Technik kann auf diese Schwankungen nicht reagiert werden. Um auf jeden Fall genug Material 3' in den Spalt 9 bzw. auf den Übergang einzubringen bzw. aufzutragen wird im Stand der Technik relativ viel Material 3' eingebracht bzw. aufgebracht. Das macht eine zeit- und arbeitsintensive manuelle oder automatische Nachbearbeitung des eingebrachten bzw. aufgetragenen Materials 3' erforderlich, um überschüssiges Material zu entfernen (sog. Mehrmengenausgleich).

Hier setzt die vorliegende Erfindung an. Um auf eine Nachbearbeitung des Werkstücks 10 bzw. des Materials 3' verzichten zu können, wird das in Figur 1 schematisch dargestellte Verfahren vorgeschlagen. Das Verfahren beginnt in einem Funktionsblock 20. Anschließend wird in einem Funktionsblock 21 der Spalt 9 bzw. der Übergang vermessen. Dies kann mittels geeigneter Sensoren erfolgen, die eine genaue, berührungslose, optische Vermessung des Spalts 9 bzw. des Übergangs ermöglichten, bspw. anhand von Lasertriangulationssensoren, Stereokameras oder Laserlaufzeitsensoren.

In einem anschließenden Funktionsblock 22 wird in Abhängigkeit des gemessenen Volumens des Spalts 9 bzw. der gemessenen Abmessungen des Übergangs das zum Verfüllen des Spalts 9 bzw. zum Abdecken des Übergangs erforderliche Materialvolumen ermittelt. Das erforderliche Materialvolumen kann abhängig von anwendungsspezifischen Vorgaben sein. So kann es bspw. in manchen Anwendungen ausreichend sein, wenn in dem Spalt 9 eine geringe Menge an Material 3' enthalten ist, so dass Oberfläche des Materials 3' konkav nach innen geformt ist. Bei anderen Anwendungen kann es wiederum erforderlich sein, dass so viel Material 3' in den Spalt 9 eingebracht wird, dass sich die Oberfläche des Materials 3' konvex nach außen wölbt.

Anschließend wird in einem Funktionsblock 23 der Dosierer 2 angesteuert, damit die ermittelte Materialmenge in den Spalt 9 bzw. auf den Übergang aufgebracht wird. Dabei kann das Fördervolumen V des Dosierers 2 variiert werden, indem die Druckerzeugungsmittel 7 entsprechend angesteuert werden. Alternativ oder zusätzlich kann auch die Vorschubgeschwindigkeit v des Dosierers 2 verändert werden, indem die Robotersteuerung 11 entsprechend angesteuert wird. Auf diese Weise wird sichergestellt, dass auch bei Abweichungen der Abmessungen des Spalts 9 bzw. des Übergangs von den Standardwerten stets ein ausreichendes Verfüllen des Spalts 9 bzw. Beschichten des Übergangs sichergestellt ist, ohne dass eine Nachbearbeitung erforderlich ist. In einem Funktionsblock 24 ist das Verfahren beendet.

Der Verfahrensschritt 21 kann entweder in dem gleichen Durchlauf ausgeführt werden, wie die Schritte 22 oder 23, oder alternativ in einem vorangehenden ersten Durchlauf. Bei der ersten Alternative bewegt der Roboter 8 die Düse 5 und daran befestigte Sensoren einmal entlang des zu verfüllenden Spalts 9 bzw. des zu beschichtenden Übergangs. Die Sensoren sind so befestigt bzw. ausgerichtet, dass ihr Erfassungsbereich in Vorschubrichtung vor der Düse 5 liegt. Der Spalt 9 bzw. der Übergang wird von den Sensoren vermessen (Schritt 21) und die erforderliche Materialmenge wird berechnet (Schritt 22). Vermessen und Berechnen erfolgt vorzugsweise in Echtzeit. Wenn die Düse 5 den unmittelbar zuvor vermessenen Bereich erreicht, fördert sie das berechnete Materialvolumen in den Bereich des Spalts 9 bzw. auf den Bereich des Übergangs (Schritt 23). Das Vermessen des Spalts 9 bzw. des Übergangs und das Fördern des Materials 3' erfolgt dabei in einem Durchlauf.

Bei der zweiten Alternative werden in einem ersten Durchlauf zunächst die Sensoren entlang des Spalts 9 bzw. des Übergangs bewegt und der Spalt 9 bzw. der Übergang wird vermessen (Schritt 21). Das Bewegen der Sensoren kann mittels des Roboters 8 oder auf andere Weise erfolgen, bspw. mittels eines anderen Roboters. Zusätzlich kann in dem ersten Durchlauf auch das erforderliche Materialvolumen berechnet werden (Schritt 22). Damit ist der erste Durchlauf beendet. Anschließend wird dann in einem zweiten Durchlauf, zunächst das erforderliche Materialvolumen berechnet (Schritt 22), falls dies nicht bereits im ersten Durchlauf erfolgt ist. Anschließend wird die Düse 5 mittels des Roboters 8 nochmals entlang des Spalts 9 bzw. des Übergangs bewegt und derart angesteuert, dass sie das berechnete Materialvolumen in den Bereich des Spalts 9 bzw. auf den Bereich des Übergangs fördert (Schritt 23). Vermessen des Spalts 9 bzw. des Übergangs (und Berechnen des erforderlichen Materialvolumens) erfolgt zeitlich versetzt zu dem Einbringen bzw. Aufbringen des Materials 3' auf das Werkstück 10.

In Figur 2 ist ein Struktogramm zur Veranschaulichung des erfindungsgemäßen Verfahrens gemäß einer ersten bevorzugten Ausführungsform dargestellt. Dabei wird die Dosiereinrichtung 2 im Rahmen einer Steuerung angesteuert. In Figur 2 ist das Werkstück 10 mit dem darin ausgebildeten Spalt 9 zu erkennen. Die Abmessungen des Spalts 9, insbesondere seine Querschnittsfläche oder sein Volumen, werden durch mehrere Sensoren 32 während einer Bewegung entlang des Spalts 9 erfasst. Als Sensoren 32 werden vorzugsweise optische Sensoren, insbesondere Lasertriangulationssensoren, Stereokameras oder Laserlaufzeitsensoren, eingesetzt. Die Sensoren 32 ermöglichen ein berührungsloses Vermessen des Teils des Werkstücks 10, auf das das Material 3 eingebracht bzw. aufgetragen werden soll. Die Sensoren 32 senden vorzugsweise Licht in einem beliebigen Wellenlängenbereich aus. Insbesondere können die Sensoren sichtbares Licht oder unsichtbare UV- oder IR-Strahlung aussenden. In dem dargestellten Ausführungsbeispiel werden zwei Sensoren 32 eingesetzt. Selbstverständlich können auch mehr als zwei Sensoren 32 verwendet werden.

Die Messbereiche der Sensoren 32 sind mit dem Bezugszeichen 33 bezeichnet. Die Messbereiche 33 umfassen den zu vermessenden Spalt 9 und sind vorzugsweise in Vorschubrichtung gesehen vor der Düse 5 (nicht dargestellt) angeordnet. Die Sensorsignale werden an eine Verarbeitungseinheit 34 geleitet, welche die Abmessungen des Spalts 9 ermittelt. Das Ergebnis der Messung des Spalts 9 wird an eine weitere Verarbeitungseinheit 35 weitergeleitet, wo dann das erforderliche Materialvolumen zum "ausreichenden" Füllen des Spalts 9 mit Material 3' berechnet wird. Was "ausreichend" ist, hängt von dem Anwendungsfall und den Wünschen des Anwenders ab. Was der Anwender als "ausreichend" erachtet, kann er in Form von Parametern Par vorgeben.

Das berechnete Materialvolumen wird dann an eine weitere Verarbeitungseinheit 36 weitergeleitet, wo in Abhängigkeit von dem berechneten erforderlichen Materialvolumen geeignete Ansteuersignale (z.B. Fördervolumen V oder Vorschubgeschwindigkeit v) für den Dosierer 2 ermittelt werden. Alternativ können auch Korrekturwerte für fest vorgegebene Werte für Fördervolumen V und/oder Vorschubgeschwindigkeit v ermittelt werden. Durch die gezielte Ansteuerung des Dosierers 2 wird genau die benötigte Materialmenge in den Spalt 9 eingebracht, um unabhängig von den tatsächlichen Abmessungen des Spalts 9 stets ein "ausreichendes" Verfüllen des Spalts 9 sicherzustellen.

Ergänzend kann noch eine Korrektur der Ansteuerung vorgesehen werden. Dazu wird die in den Spalt 9 eingebrachte bzw. auf einen Übergang aufgebrachte Materialmenge in einer Verarbeitungseinheit 37 gemessen. Das kann mittels geeigneter Sensoren erfolgen, die allerdings in Figur 2 nicht dargestellt sind. Insbesondere ist an den Einsatz von Lasertriangulationssensoren, Stereokameras oder Laserlaufzeitsensoren gedacht. Aus der Verarbeitungseinheit 36 steht das berechnete Materialvolumen und das Maß für ein "ausreichendes" Verfüllen des Spalts 9 zur Verfügung. Aus einem Vergleich der Werte für ein "ausreichendes" Verfüllen des Spalts 9 und die tatsächlich in den Spalt 9 eingebrachte Materialmenge können geeignete Korrekturwerte für die Ansteuerung des Dosierers 2 ermittelt werden. Die Korrekturwerte werden zurück an die Verarbeitungseinheit 35 geleitet, wo das berechnete Materialvolumen korrigiert wird, damit die tatsächlich eingebrachte Materialmenge auch wirklich ein "ausreichendes" Verfüllen des Spalts 9 erzielt. Alternativ könnten die Korrekturwerte auch direkt der Verarbeitungseinheit 36 zugeführt bei der Ansteuerung des Dosierers 2 berücksichtigt werden.

Zur Realisierung der Vorrichtung 1 zum Einbringen bzw. Auftragen des Materials 3 können mehrere oder sogar alle Verarbeitungseinheiten 34 bis 37 zusammengefasst sein. Die Verarbeitungseinheiten 34 bis 37 sind vorzugsweise als Software realisiert, die auf einem Rechengerät, insbesondere auf einem Mikroprozessor, ablauffähig ist.

Bei der Ermittlung des erforderlichen Materialvolumens für ein "ausreichendes" Verfüllen des Spalts können auch beliebige Störgrößen S berücksichtigt werden, wie bspw. eine Veränderung der Abmessungen bzw. des Volumens des eingebrachten Materials 3' aufgrund einer Temperaturänderung des Materials 3'. Insbesondere wird eine Schrumpfung des Materials 3' infolge von Erkalten des im erwärmten Zustand eingebrachten Materials 3' berücksichtigt. Auch eine Erwärmung des eingebrachten Materials 3' zum Aushärten des Materials 3' oder zum Verbinden des Materials 3' mit der Oberfläche des Werkstücks 10 ist denkbar, was ebenfalls zu einer Veränderung der Abmessungen bzw. des Volumens des eingebrachten Materials 3' führen kann.

Das erfindungsgemäße Verfahren kann für jegliche Art von Nut, Spalt, Kanal, Fuge, Kante, Naht oder Übergang verwendet werden. Beispielhaft sind in den Figuren 4 bis 6 verschiedene Einsatzmöglichkeiten dargestellt. Ein Spalt oder eine Nut 9, die teilweise mit einem Material 3' verfüllt ist, ist in Figur 4 dargestellt. Ein Übergang zwischen zwei Werkstücken 10' und 10" ist in Figur 5 dargestellt. Die Innenkante 30 ist teilweise mit einem Material 3' beschichtet. An der Innenkante 30 kann auch eine Schweißnaht ausgebildet sein, die durch das Material 3' abgedeckt wird. In Figur 6 ist eine Schweißnaht 31 zwischen zwei stirnseitig aneinandergrenzenden Werkstücken 10' und 10" dargestellt. Die Schweißnaht 31 sowie die an die Naht 31 angrenzenden Oberflächenbereiche der Werkstücke 10', 10" sind teilweise mit Material 3' beschichtet.

In Figur 7 ist eine Vorrichtung 1 zur Realisierung des erfindungsgemäßen Verfahrens gemäß der ersten bevorzugten Ausführungsform dargestellt. Die Sensoren 32 sind zusammen mit der Düse 5 an dem Arm des Industrieroboters 8 befestigt. Der noch mit Material 3' zu verfüllende Teil des Spalts 9 in Vorschubrichtung vor der Düse 5 liegt im Erfassungsbereich 33 der Sensoren 32. Die Messwerte der Sensoren 32 werden an eine Dosiersteuerung 38 geleitet, wo dann in Abhängigkeit der Messwerte die Abmessungen des Spalts 9 ermittelt, das erforderliche Materialvolumen für ein "ausreichendes" Verfüllen des Spalts 9 und Ansteuersignale 40, 41 (Fördervolumen V^{*} und/oder Vorschubgeschwindigkeit v^{*} oder alternativ Korrekturwerte für das Fördervolumen ΔV bzw. die Vorschubgeschwindigkeit Δv) für den Dosierer 2 ermittelt werden. Die Ansteuersignale 40, 41 werden dann an die Druckerzeugungseinrichtung 7 (zur Variation des Fördervolumens V) bzw. die Robotersteuerung 11 (zur Variation der Vorschubgeschwindigkeit v) übermittelt. Die Dosiersteuerung 38 umfasst also die Verarbeitungseinheiten 34 bis 37.

Figur 3 zeigt eine weitere Ausführungsform des erfindungsgemäßen Verfahrens. Dabei erfolgt die Ansteuerung des Dosierers 2 mittels einer Regelung. Die Verarbeitungseinheiten 34 bis 37 entsprechen den Verarbeitungseinheiten 34 bis 37 aus Figur 2. Im Unterschied zu der Ausführungsform aus Figur 2 werden die Messwerte des in den Spalt 9 eingebrachten bzw. auf den Übergang aufgetragenen Materials 3' als Ist-Werte der Verarbeitungseinheit 35 zugeführt, welche dann aus einem Vergleich der Ist-Werte mit den anhand der Parameter Par vorgegebenen Soll-Werte eine Regeldifferenz ermittelt. Die Regeldifferenz wird einem Regler 39 zugeführt, der eine oder mehrere Signalgrößen zur Ansteuerung des Dosierers 2 in Verarbeitungseinheit 36 ermittelt. Somit ergibt sich ein geschlossener Regelkreis zum Einbringen und/oder Auftragen von Material 3' in einen Spalt 9 bzw. auf einen Übergang.

In Figur 8 ist ein Teil einer Vorrichtung 1 zur Realisierung des erfindungsgemäßen Verfahrens gemäß der zweiten bevorzugten Ausführungsform dargestellt. Ein wesentlicher Unterschied zu der Ausführungsform aus Figur 7 besteht darin, dass am Roboterarm zusätzlich Sensoren 39 vorgesehen sind, welche mit ihren Messbereichen 42 einen Teil des Spalts 9 in Vorschubrichtung nach der Düse 5 erfassen. Die Sensoren 39 messen also das in den Spalt 9 eingebrachte Material 3' und leiten die Messwerte weiter an die Verarbeitungseinheit 37. Falls die eingebrachte Materialmenge 3' zu gering ist (weniger als durch die Parameter Par vorgegeben), verringert der Regler 39 die Vorschubgeschwindigkeit v und/oder erhöht das Fördervolumen V. Mit Hilfe des Reglers 39 bzw. des geschlossenen Regelkreises zur Ansteuerung des Dosierers 2 können die letzten geringfügigen Abweichungen zwischen Ist- und Soll-Wert des in den Spalt 9 eingebrachten Materials 3' kompensiert werden. Die entscheidende Verbesserung gegenüber dem Stand der Technik ergibt sich aber bereits daraus, dass vor dem Einbringen des Materials 3' die Abmessungen des Spalts 9 bzw. des Übergangs vermessen werden und die einzubringende Materialmenge durch entsprechende Ansteuerung des Dosierers 2 angepasst wird.

## Patentansprüche

1. Verfahren zum automatischen Einbringen oder Auftragen von zähflüssigem Material (3) aus einem Dosierer (2) in eine Nut, einen Spalt (9), einen Kanal oder eine Fuge bzw. entlang einer Kante oder eines Übergangs, wobei die Nut, der Spalt (9), der Kanal, die Fuge, die Kante oder der Übergang automatisch vermessen wird, in Abhängigkeit von dem Messwert das benötigte Materialvolumen ermittelt wird und ein Fördervolumen (V) des Dosierers (2) und/oder eine Vorschubgeschwindigkeit (v) des Dosierers (2), mit der der Dosierer (2) entlang der Nut, des Spalts (9), des Kanals, der Fuge, der Kante oder des Übergangs bewegt wird, derart gesteuert oder geregelt wird, dass automatisch das ermittelte Materialvolumen eingebracht oder aufgetragen wird, **dadurch gekennzeichnet, dass** das eingebrachte bzw. aufgetragene Materialvolumen (3') gemessen wird und das Fördervolumen (V) oder die Vorschubgeschwindigkeit (v) des Dosierers (2) in Abhängigkeit von dem Messwert gesteuert oder geregelt wird.

2. Verfahren nach Anspruch 1, **dadurch gekennzeichnet, dass** die Nut, der Spalt (9), der Kanal, die Fuge, die Kante oder der Übergang mittels Lasertriangulationssensoren, Stereokameras oder Laserlaufzeitsensoren vermessen wird.

3. Verfahren nach Anspruch 1 oder 2, **dadurch gekennzeichnet, dass** während eines ersten Abfahrens der Nut, des Spalts (9), des Kanals, der Fuge, der Kante oder des Übergangs die Nut, der Spalt (9), der Kanal, die Fuge, die Kante oder der Übergang vermessen wird, und während eines nachfolgenden Abfahrens der Nut, des Spalts (9), des Kanals, der Fuge, der Kante oder des Übergangs das ermittelte Materialvolumen eingebracht oder aufgetragen wird.

4. Verfahren nach Anspruch 1 oder 2, **dadurch gekennzeichnet, dass** während des gleichen Abfahrens der Nut, des Spalts (9), des Kanals, der Fuge, der Kante oder des Übergangs die Nut, der Spalt (9), der Kanal, die Fuge, die Kante oder der Übergang vermessen wird und das ermittelte Materialvolumen eingebracht oder aufgetragen wird.

5. Verfahren nach einem der Ansprüche 1 bis 4, **dadurch gekennzeichnet, dass** das benötigte Materialvolumen unter Berücksichtigung einer Volumenänderung, insbesondere einer Volumenverringerung, durch Temperaturänderung, insbesondere durch Temperaturverringerung, nach dem Einbringen oder Auftragen des Materials (3) derart ermittelt wird, dass das eingebrachte bzw. aufgetragene Materialvolumen (3') einem vorgebbaren Sollwert entspricht.

6. Verfahren nach einem der Ansprüche 1 bis 5, **dadurch gekennzeichnet, dass** das eingebrachte bzw. aufgetragene Materialvolumen (3') mittels Lasertriangulationssensoren, Stereokameras oder Laserlaufzeitsensoren gemessen wird.

7. Verfahren nach einem der Ansprüche 1 bis 6, **dadurch gekennzeichnet, dass** der Dosierer (2) zunächst mit einer vorgegebenen Vorschubgeschwindigkeit (v) und mit einem vorgegebenen Fördervolumen (V) betrieben wird und dass durch das erfindungsgemäße Verfahren Korrekturwerte für die Vorschubgeschwindigkeit (Δv) und/oder das Fördervolumen (ΔV) ermittelt und bei der Steuerung bzw. Regelung des Dosierers (2) berücksichtigt werden.

8. Verfahren nach einem der Ansprüche 1 bis 7, **dadurch gekennzeichnet, dass** das Verfahren in der Fertigung von Kraftfahrzeugen eingesetzt wird.

9. Verfahren nach einem der Ansprüche 1 bis 8, **dadurch gekennzeichnet, dass** das Verfahren zur Versiegelung, Nahtabdichtung oder Schaumverfüllung eingesetzt wird.

10. Verfahren nach einem der Ansprüche 1 bis 9, **dadurch gekennzeichnet, dass** mittels Sensoren ein Verlauf der Nut, des Spalts (9), des Kanals, der Fuge, der Kante oder des Übergangs erfasst und die Bewegung einer Düse (5) des Dosierers (2) entlang des erfassten Verlaufs mit der ermittelten Vorschubgeschwindigkeit (v) gesteuert oder geregelt wird.

11. Verfahren nach Anspruch 10, **dadurch gekennzeichnet, dass** die Nut, der Spalt (9), der Kanal, die Fuge, die Kante oder der Übergang mittels Sensoren (32) automatisch vermessen wird, wobei mittels der Sensoren (32) gleichzeitig auch der Verlauf der Nut, des Spalts (9), des Kanals, der Fuge, der Kante oder des Übergangs erfasst wird.

12. Vorrichtung zum automatischen Einbringen oder Auftragen von zähflüssigem Material (3) aus einem Dosierer (2) in eine Nut, einen Spalt (9), einen Kanal oder eine Fuge bzw. entlang einer Kante oder eines Übergangs, wobei die Vorrichtung Mittel (32, 34) zum Vermessen der Nut, des Spalts (9), des Kanals, der Fuge, der Kante oder des Übergangs, eine Verarbeitungseinheit (35) zur Ermittlung des benötigten Materialvolumens in Abhängigkeit von dem Messwert, eine Verarbeitungseinheit (36) zur Ermittlung eines Fördervolumens (V) des Dosierers (2) und/oder einer Vorschubgeschwindigkeit (v) des Dosierers (2), mit der der Dosierer (2) entlang der Nut, des Spalts (9), des Kanals, der Fuge, der Kante oder des Übergangs bewegt wird, und Mittel zur gesteuerten oder geregelten Ansteuerung des Dosierers (2) auf Grundlage des ermittelten Fördervolumens (V) bzw. der ermittelten Vorschubgeschwindigkeit (v) aufweist, so dass automatisch das ermittelte Materialvolumen eingebracht oder aufgetragen wird, **dadurch gekennzeichnet, dass** die Vorrichtung Mittel (37, 39) zum Messen des eingebrachten bzw. aufgetragenen Materialvolumens (3') und Mittel zum Steuern bzw. Regeln des Fördervolumens (V) oder der Vorschubgeschwindigkeit (v) des Dosierers (2) in Abhängigkeit von dem Messwert aufweist.

## Claims

1. Method for automatically introducing or applying viscous material (3) from a metering unit (2) into a groove, a gap (9), a channel, a joint or along an edge or a transition, wherein the groove, the gap (9), the channel, the joint, the edge or the transition is automatically measured, the required volume of material is determined, depending on the measured volume, and a delivery volume (V) of the metering unit (2) and/or an advancing rate (v) of the metering unit (2) at which the metering unit (2) is moved along the groove, the gap (9), the channel, the joint, the edge or the transition is controlled or regulated in such a way that the determined volume of material is automatically introduced or applied, **characterised in that** the volume of material (3') introduced or applied is measured and the delivery volume (V) and the advancing rate (v) of the metering unit (2) is regulated depending on the measured value.

2. Method according to claim 1, **characterised in that** the groove, the gap (9), the channel, the joint, the edge or the transition is measured by means of laser triangulation sensors, stereoscopic cameras or laser transition time sensors.

3. Method according to claim 1 or 2, **characterised in that**, during a first passage of the groove, the gap (9), the channel, the joint, the edge or the transition, the groove, the gap (9), the channel, the joint, the edge or the transition is measured and during a subsequent passage of the groove, the gap (9), the channel, the joint, the edge or the transition, the determined volume of material is introduced or applied.

4. Method according to claim 1 or 2, **characterised in that**, during the same passage of the groove, the gap (9), the channel, the joint, the edge or the transition, the groove, the gap (9), the channel, the joint, the edge or the transition is measured and the determined volume of material is introduced or applied.

5. Method according to one of the claims 1 to 4, **characterised in that** the required volume of material is determined, taking account of a volume change, in particular a volume reduction by a temperature change, in particular by a temperature fall, after the introduction or application of the material (3) is determined such that the introduced or applied volume of material (3') corresponds to a pre-settable target value.

6. Method according to one of the claims 1 to 5, **characterised in that** the introduced or applied volume of material (3') is measured by means of laser triangulation sensors, stereoscopic cameras or laser transition time sensors.

7. Method according to one of the claims 1 to 6, **characterised in that** the metering unit (2) is operated firstly at a pre-set advancing rate (v) and at a pre-set delivery volume (V) and that, by means of the method according to the invention, correction values for the advancing rate (Δv) and/or the delivery volume (ΔV) are determined and taken into account in the control or regulation of the metering unit (2).

8. Method according to one of the claims 1 to 7, **characterised in that** the method is used in the production of motor vehicles.

9. Method according to one of the claims 1 to 8, **characterised in that** the method is used for sealing, seam closing or foam filling.

10. Method according to one of the claims 1 to 9, **characterised in that**, by means of sensors, a course of the groove, the gap (9), the channel, the joint, the edge or the transition is recorded and the movement of a nozzle (5) of the metering unit (2) along the recorded course is controlled or regulated at the advancing rate (v) determined.

11. Method according to claim 10, **characterised in that** the groove, the gap (9), the channel, the joint, the edge or the transition is automatically measured by means of sensors (32), wherein at the same time, the course of the groove, the gap (9), the channel, the joint, the edge or the transition is also recorded by means of the sensors (32).

12. Device for automatically introducing or applying viscous material (3) from a metering unit (2) into a groove, a gap (9), a channel a joint or along an edge or a transition, wherein the device comprises means (32, 34) for measuring the groove, the gap (9), the channel, the joint, the edge or the transition, a processing unit (35) for determining the required volume of material depending on the measured value, a processing unit (36) for determining a delivery volume (V) of the metering unit (2) and/or an advancing rate (v) of the metering unit (2) at which the metering unit (2) is moved along the groove, the gap (9), the channel, the joint, the edge or the transition, and means for controlled or regulated actuation of the metering unit (2) based on the determined delivery volume (V) or the determined advancing rate (v), so that the determined volume of material is automatically introduced or applied, **characterised in that** the device comprises means (37, 39) for measuring the introduced or applied volume of material (3') and means for controlling or regulating the delivery volume (V) or the advancing rate (v) of the metering unit (2) depending on the measured value.

## Revendications

1. Dispositif pour l'introduction ou l'application automatique d'un matériau visqueux (3) à partir d'un élément doseur (2) dans une rainure, une fente (9), un canal ou une entaille ou le long d'une arête ou d'une transition, la rainure, la fente (9), le canal, l'entaille, l'arête ou la transition étant automatiquement mesuré(e), le volume de matériau nécessaires étant déterminé en fonction de la valeur de mesure et un volume d'alimentation (V) de l'élément doseur (2) et/ou une vitesse d'avancement (v) de l'élément doseur (2) avec laquelle cet élément doseur (2) est déplacé le long de la rainure, de la fente (9), du canal, de l'entaille, de la fente ou de la transition est commandé(e) ou régulé(e) de sorte que le volume de matériau déterminé soit automatiquement introduit ou appliqué,
**caractérisé en ce que**
le volume de matériau (3') introduit ou appliqué est mesuré, et le volume d'alimentation (V) ou la vitesse d'avancement (v) de l'élément doseur (2) est commandé(e) ou régulé(e) en fonction de la valeur de mesure.

2. Procédé conforme à la revendication 1,
**caractérisé en ce que**
la rainure, la fente (9), le canal, l'entaille, l'arête ou la transition est mesuré(e) au moyen de détecteurs de triangulation laser, de caméras stéréo ou de détecteurs de temps de parcours laser.

3. Procédé conforme à la revendication 1 ou 2,
**caractérisé en ce que**
pendant un premier parcours de la rainure, de la fente (9), du canal, de l'entaille, de l'arête ou de la transition, la rainure, la fente (9), le canal, l'entaille, l'arête ou la transition est mesuré(e), et pendant un parcours ultérieur de la rainure, de la fente (9), du canal, de l'entaille, de l'arête ou de la transition, le volume de matériau déterminé est introduit ou appliqué.

4. Procédé conforme à la revendication 1 ou 2,
**caractérisé en ce que**
pendant un même parcours de la rainure, de la fente (9), du canal, de l'entaille, de l'arête ou de la transition, la rainure, la fente (9), le canal, l'entaille, l'arête ou la transition est mesuré(e) et le volume de matériau déterminé est introduit ou appliqué.

5. Procédé conforme à l'une des revendications 1 à 4,
**caractérisé en ce que**
le volume de matériau nécessaire est déterminé en prenant en considération une variation de volume, en particulier une diminution de volume suite à une variation de la température, en particulier une diminution de la température après l'introduction ou l'application du matériau (3), de sorte que le volume de matériau introduit ou appliqué (3') corresponde à une valeur de consigne pouvant être prédéfinie.

6. Procédé conforme à l'une des revendications 1 à 5,
**caractérisé en ce que**
le volume de matériau introduit ou appliqué (3') est mesuré par des détecteurs de triangulation laser, des caméras stéréo ou des détecteurs de temps de parcours laser.

7. Procédé conforme à l'une des revendications 1 à 6,
**caractérisé en ce que**
l'élément doseur (2) est tout d'abord actionné à une vitesse d'avancement (v) prédéfinie et avec un volume d'alimentation (V) prédéfini, et, par la mise en oeuvre du procédé conforme à l'invention des valeurs de correction de la vitesse d'avancement (Δv) et/ou du volume d'alimentation (ΔV) sont déterminés, et prises en considération lors de la commande ou de la régulation de l'élément doseur (2).

8. Procédé conforme à l'une des revendications 1 à 7,
**caractérisé en ce qu'**
il est mis en oeuvre lors de la production de véhicules automobiles.

9. Procédé conforme à l'une des revendications 1 à 8,
**caractérisé en ce qu'**
il est mis en oeuvre dans le cadre de l'étanchéification du matage de joints ou du remplissage par de la mousse.

10. Procédé conforme à l'une des revendications 1 à 9,
**caractérisé en ce qu'**
au moyen de détecteurs, on détermine l'extension de la rainure, de la fente (9), du canal, de l'entaille, de l'arête ou de la transition, et on commande ou régule le déplacement d'une buse (5) de l'élément doseur (2) le long de l'extension déterminée avec la vitesse d'avancement (v) déterminée.

11. Procédé conforme à la revendication 10,
**caractérisé en ce que**
la rainure, la fente (9), le canal, l'entaille, l'arête ou la transition est automatiquement mesuré(e) et l'extension de la rainure, de la fente (9), du canal, de l'entaille, de l'arête ou de la transition est également simultanément déterminée à l'aide des détecteurs (32).

12. Dispositif pour l'introduction ou l'application automatique d'un matériau visqueux (3) à partir d'un élément doseur (2) dans une rainure, une fente (9), un canal ou une entaille, ou le long d'une arête ou d'une transition, ce dispositif comportant des moyens (32, 34) pour mesurer la rainure, la fente (9), le canal, l'entaille, l'arête ou la transition, une unité de traitement (35) pour déterminer le volume de matériau nécessaires en fonction de la valeur de mesure, une unité de traitement (36) pour déterminer un volume d'alimentation (V) de l'élément doseur (2) et/ou une vitesse d'avancement (v) de l'élément doseur avec laquelle cet élément doseur (2) est déplacé le long de la rainure, de la fente (9), du canal, de l'entaille, de l'arête ou de la transition, et des moyens de commande ou de régulation de l'élément doseur (2) à partir du volume d'alimentation (V) déterminé ou de la vitesse d'avancement (v) déterminée de sorte que le volume de matériau déterminé soit automatiquement introduit ou appliqué,
**caractérisé en ce que**
le dispositif comporte des moyens (37, 39) pour mesurer le volume de matériau introduit ou appliqué (3') et des moyens pour commander ou pour réguler le volume d'alimentation (V) ou la vitesse d'avancement (v) de l'élément doseur (2) en fonction de la valeur de mesure.
